# EUROPÄISCHE PATENTSCHRIFT

(11) **EP 2 184 717 B1**
(45) Veröffentlichungstag und Bekanntmachung des Hinweises auf die Patenterteilung: **07.01.2015**
(21) Anmeldenummer: 09175579.3
(22) Anmeldetag: 10.11.2009
(51) Int. Cl.: G07B 15/00, G08G 1/14, G07B 15/06

(54) **Verfahren, Vorrichtung und System zur Bereitstellung verfügbarer Parkplätze unter Verwendung einer in einem Fahrzeug vorhandenen Mauterhebungs- oder Telematikeinheit**
Method, device and system for providing available parking spaces using a toll collection or telematics unit in a vehicle
Procédé, dispositif et système de préparation de places de stationnement disponibles en utilisant une unité de rehaussement de paiement ou de télématique existante dans un véhicule

(30) Priorität: 11.11.2008 DE 102008056786
(43) Veröffentlichungstag der Anmeldung: 12.05.2010
(73) Patentinhaber: Continental Automotive GmbH, 30165 Hannover (DE); SKIDATA AG, 5083 Grödig/Salzburg (AT)
(72) Erfinder: Fox, Dirk, 83483, Bischofswiesen (AT); Müller, Michael, 78052, Villingen (DE); Warkentin, Egon, 78050, Villingen-Schwenningen (DE)

(56) Entgegenhaltungen:
- DE-A1- 10 111 588
- DE-A1- 10 164 657
- DE-A1- 19 933 666
- DE-A1-102006 014 024
- DE-U1-202005 017 223
- US-A1- 2003 112 154
- US-A1- 2006 250 278

## Beschreibung

Die Erfindung betrifft ein Verfahren zur Bereitstellung von auf Parkräumen verfügbaren Parkplätzen unter Verwendung einer in einem Fahrzeug vorgesehenen Mauterhebungs- oder Telematikeinheit. Weiterhin betrifft die Erfindung eine Vorrichtung, die eine im Fahrzeug vorgesehene Mauterhebungs- oder Telematikeinheit enthält, sowie ein entsprechendes System unter Verwendung der Vorrichtung und einer Datenzentrale.

Mit der Einführung des digitalen Tachographen für Kraftfahrzeuge ist das eigenhändige Verändern aufgezeichneter Lenk- und Ruhezeiten erheblich erschwert worden, was zur Folge hat, dass Park- und Rastplätze auf deutschen Autobahnen vermehrt durch Lastkraftfahrzeuge überbesetzt sind.

Derzeit werden Informationen über verfügbare Parkplätze und Reservierungsmöglichkeiten mit Hilfe von Mobiltelefonen und im SMS-Verfahren übermittelt. Für den Fahrer eines Fahrzeugs ist dies durch rechtzeitig vorzunehmende Anfragen und Bestätigungen vergleichsweise aufwändig und mit entsprechenden Kosten verbunden.

DE 10 2005 040 048 A1 zeigt ein Verfahren zur Erfassung von Straßennutzungs- und Parkgebühren, bei dem automatisch abrechungsrelevante Daten an eine Parkservicezentrale gesendet werden, die zur Belastung eines für das Fahrzeug geführten Kontos mit einer Park- oder Straßennutzungsgebühr verwendet werden.

In DE 10 2006 044 002 A1 ist ein Parkleitsystem offengelegt, das über eine mobile Empfängereinrichtung im Fahrzeug und eine Datenübertragungseinrichtung außerhalb des Fahrzeugs einen freien Parkplatz auf einem Parkareal auffindet und zuweist, wobei die Parkleitinformation in Form von moduliertem Licht zuführbar ist.

DE 10 2006 017 845 A1 beschreibt ein System und Verfahren zum Auffinden und Reservieren von reservierbaren Parkbuchten für Kraftfahrzeuge. Für die Realisierung wird ein drahtloses oder drahtgebundenes Datennetzwerk mit für den Nutzer verfügbaren Terminals vorgeschlagen. Dies jedoch ist zunächst mit einem entsprechenden Aufwand zu errichten und die Handhabung ist für den Benutzer aufwändig und wenig komfortabel.

DE 10 2006 014 024 A1 zeigt ein elektronisches Parkplatereservierungssystem.

Es ergibt sich die Aufgabe, ein Verfahren, eine Vorrichtung und ein System zu entwickeln, das frühzeitig über verfügbare Parkplätze informiert und in der Lage ist, entsprechende Daten mit möglichst geringem Aufwand kostengünstig zu übermitteln, wobei der Aufwand für den Fahrer des Fahrzeugs gering gehalten werden soll.

Diese Aufgabe wird erfindungsgemäß durch die Merkmale der unabhängigen Patentansprüche gelöst.

Unter Verwendung einer in einem Fahrzeug vorgesehenen Mauterhebungs- oder Telematikeinheit, die mindestens eine bidirektionale Kommunikationsschnittstelle, eine Verarbeitungseinheit und eine Speichereinheit umfasst, sieht das Verfahren zur Bereitstellung von auf Parkräumen verfügbaren Parkplätzen vor, über die Kommunikationsschnittstelle eine Anfrage über an der Strecke des Fahrzeugs verfügbare Parkplätze an eine die Informationen über den Stand der Parkräume enthaltende Datenzentrale zu senden, wobei die Datenzentrale die verfügbaren Parkplätze an der Strecke des Fahrzeugs ermittelt und die Informationen an die Mauterhebungs- oder Telematikeinheit sendet.

Das erfindungsgemäße Verfahren bietet dem Fahrer eines Fahrzeugs eine Auswahl von möglichen freien Parkplätzen, so dass er unter Berücksichtigung der Standorte der Parkplätze die nächste, vorgeschriebene Ruhezeit einhalten kann.

Vorteilhafte Weiterbildungen der unanhängigen Ansprüche werden in den abhängigen Ansprüchen ausgeführt.

Zusammen mit der Anfrage werden die aktuell ermittelte Position und Fahrrichtung des Fahrzeugs an die Datenzentrale gesendet, wobei Positionssensoren vorhanden sind, die in Zusammenarbeit mit einem GPS oder Galileosystem entsprechende Signale an die Verarbeitungseinheit liefern. Abhängig von den Positions- und Richtungsdaten werden Informationsdaten über verfügbare Parkplätze mindestens eines Parkraumes von der Datenzentrale an die erfindungsgemäße Vorrichtung, beziehungsweise die Mauterhebungseinrichtung gesendet, in der die Informationsdaten verarbeitet und die verfügbaren Parkplätze mit einer Angabe der Entfernung in Zeiteinheiten, beispielsweise in Minuten, und/oder Längeneinheiten, zum Beispiel in Kilometern angezeigt werden.

Über eine Taste oder einen Menüpunkt eines Programms der Verarbeitungseinheit kann die Anfrage in einfacher Weise manuell gestartet werden.

Von der Mauterhebungs- oder Telematikeinheit werden Daten über Lenk- und Ruhezeiten von einem im Fahrzeug vorhandenen Tachographen abgerufen und abhängig von diesen Daten kann die Anfrage nach verfügbaren Parkplätzen mindestens eines Parkraums gestartet werden. Dabei kann der Start der Anfrage manuell vom Fahrer oder selbsttätig von der Mauterhebungs- oder Telematikeinheit vorgenommen werden. Selbstverständlich ist es auch denkbar, dass der Tachograph ein Signal an die Mauterhebungs- oder Telematikeinheit gibt, wenn eine Ruhezeit aussteht.

Ein bestimmter Parkplatz wird aus den verfügbaren Parkplätzen manuell oder automatisch ausgewählt und für diesen Parkplatz kann eine Reservierinformation an die Datenzentrale gesendet werden.

Für die eindeutige Zuordnung einer späteren Gebührenerhebung werden mit der Anfrage an die Datenzentrale in der Speichereinheit zur Identifizierung des Fahrzeugs gespeicherte Daten übermittelt.

Die bidirektionale Kommunikationsschnittstelle kann beispielsweise über eine GSM-, UMTS- oder sonstige Verbindung als Mobilfunkschnittstelle ausgeführt werden. Es sind jedoch auch andere bidirektionale Kommunikationen möglich.

Vorteilhafterweise steht die Verarbeitungseinheit der Mauterhebungs- oder Telematikeinheit mit einem Navigationsgerät in Verbindung, das Informationen über Position, Richtung und/oder Geschwindigkeit des Fahrzeugs und/oder Informationen über vorhandene Parkräume liefert. Dadurch könnte auf getrennte Positionssensoren verzichtet werden und im Navigationsgerät vorhandene Informationen zusätzlich verwendet werden.

Die Erfindung hat folgende, weitere Vorteile:

Bußgelder, die infolge der Überschreitung vorgeschriebener Lenk- und Ruhezeiten entstehen können, werden durch die frühzeitige Übermittlung der Standorte verfügbarer Parkplätze gesenkt oder ganz vermieden.

Über die in der Datenzentrale zusammenfließenden Informationen kann eine optimierte Verteilung der Fahrzeuge über die verfügbaren Park- und Rastplätze erfolgen.

Zudem werden die Unfallrisiken durch Fahrzeuge, die zur Einhaltung gesetzlich vorgeschriebener Ruhezeiten im Einfahrtsbereich von Park- und Rastplätzen abgestellt wurden, verringert und es kann eine verbesserte, statistische Bewertung über die Auslastung einzelner Park- und Rastplätze durchgeführt werden.

Die vorliegende Erfindung bietet durch die erweiterte Nutzung bereits vorhandener Einrichtungen im Fahrzeug eine kostengünstige Lösung für das frühzeitige Anzeigen von verfügbaren Parkplätzen, insbesondere auf stärker frequentierten Fahrrouten.

Die Erfindung wird anhand von Zeichnungen erläutert. Es zeigen:
- Fig. 1: Schematische Darstellung der erfindungsgemäßen Vorrichtung im Fahrzeug
- Fig. 2: System zur Bereitstellung verfügbarer Parkplätze über Maut- und Telematikeinheiten in Fahrzeugen.

In Fig. 1 ist schematisch die erfindungsgemäßen Vorrichtung im Fahrzeug dargestellt, die eine bereits bekannte Mauterhebungs- oder Telematikeinheit 1 verwendet.

Die in einem Fahrzeug 10, typischerweise einem Lastkraftwagen, bereits vorhandene Mauterhebungseinrichtung 1, die auch als Telematik- oder Mauterhebungseinheit bezeichnet wird, umfasst eine Verarbeitungseinheit 2, eine Speichereinheit 3 und eine bidirektionale Kommunikationsschnittstelle 4. Die bidirektionale Kommunikationsschnittstelle 4 enthält eine Sende- und Empfangseinheit. Zusätzlich ist die Mauterhebungseinrichtung 1 mit einer Anzeige 8 und eine Eingabevorrichtung 9, z. B. Tasten oder einem Touchscreen 9 zur Aktivierung ausgerüstet. Des Weiteren steht die Mauterhebungseinrichtung mit einer Positionssensoranordnung 5 oder direkt mit einem Navigationsgerät 6 und gegebenenfalls mit einem Tachographen 7 des Fahrzeugs 10 in Verbindung.

Die Verarbeitungseinheit 2, die üblicherweise als Mikroprozessor ausgebildet ist, weist in bekannter Weise ein Programm zur Steuerung der verschiedenen Peripherien und der Abläufe bei der Gebührenerfassung auf. Zusätzlich ist erfindungsgemäß ein Programm für die Abfrage und Verarbeitung von Parkplatzinformationen vorgesehen. Die für die Verarbeitung aller Programme notwendigen Daten, wie z. B. Identifikationsdaten des Fahrzeugs sind in der Speichereinheit gespeichert.

In Fig. 2 ist das erfindungsgemäße System zur Bereitstellung verfügbarer Parkplätze über Maut- und Telematikeinheiten in Fahrzeugen dargestellt.

Auf vorhandenen Parkräumen 13 werden verfügbare Parkplätze 14 beispielsweise mit dem Einsatz von Sensoren, z. B. Ultraschallsensoren, ermittelt. Die Informationen über den aktuellen Stand verfügbarer Parkplätze 14 werden an eine Datenzentrale 12 weiter geleitet.

Die Datenzentrale 12 enthält mehrere Verarbeitungs- und Speichereinheiten zum Verwalten der Parkplätze, und zur Steuerung der Abläufe sowie mindestens eine bidirektionale Kommunikationsschnittstelle.

Wie in der Figur angedeutet ist, kann über ein Kommunikationssystem eine Verbindung zwischen Fahrzeug 10 und Datenzentrale hergestellt werden.

Wenn der Fahrer beabsichtigt, eine Pause zu machen, startet er über die Eingabevorrichtung 9 eine Anfrage nach verfügbaren Parkplätzen. Die Verarbeitungseinheit 2 erstellt Positions- und Richtungsdaten, abhängig von Signalen der Positionssensoren 5, und liest an der Speichereinheit 3 Identifikationsdaten des Fahrzeugs 10 aus und steuert die Kommunikationsschnittstelle 4 zum Absenden der Informationen.

Wird über das Kommunikationssystem 11, beispielsweise die GSM Funkstrecke, die Anfrage zu verfügbaren Parkplätzen 14 an der Strecke eines Fahrzeugs 9 an die Datenzentrale 12 gesendet, werden die von dem Fahrzeug 10 gesendeten Daten ausgewertet, das Fahrzeug 10 wird für die Gebührenerhebung identifiziert und abhängig von den empfangenen Daten zur aktuellen Position und Richtung des Fahrzeugs 10 werden von der Datenzentrale 12 Informationen über das Kommunikationssystem 11 zu verfügbaren Parkplätzen 14 an der Fahrstrecke des Fahrzeugs 10 versendet.

Die Kommunikationsschnittstelle 4 empfängt die entsprechenden Daten, die an die Verarbeitungseinheit 2 weitergeben werden, um die Informationen über verfügbare Parkplätze 14 dem Fahrer auf einer Anzeige 8 darzustellen. Die Darstellung verfügbarer Parkplätze 14 kann auch über das Display eines im Fahrzeug vorhandenen Navigationsgerätes 6 erfolgen.

In einer Weiterentwicklung der erfindungsgemäßen Vorrichtung kann die Verarbeitungseinheit 2 ein Programm enthalten, das die von dem Tachographen 7 gelieferten Informationen über einzuhaltende Lenk- und Ruhezeiten wie auch die Daten zur aktuellen Position des Fahrzeugs 10 auswertet und rechtzeitig, beispielsweise eine Stunde vor der nächsten, einzuhaltenden Ruhezeit über die Kommunikationsschnittstelle 4 selbsttätig eine Anfrage zu an der Strecke des Fahrzeugs 10 verfügbare Parkplätze 14 an die Datenzentrale 12 sendet.

Für eine spätere oder auch im Prepaid-Verfahren erfolgende Gebührenerhebung werden mit jeder Anfrage aus der Speichereinheit der Mauterhebungseinrichtung Daten zur Identifizierung des Fahrzeugs an die Datenzentrale gesendet.

Nach Auswahl eines gewünschten Parkplatzes 14 kann auf dem gleichen Weg wie bei der Anfrage über die Datenzentrale 12 die Reservierung des Parkplatzes 14 erfolgen.

## Patentansprüche

1. Verfahren zur Bereitstellung von auf Parkräumen verfügbaren Parkplätzen unter Verwendung einer in einem Fahrzeug (10) vorgesehenen Mauterhebungs- oder Telematikeinheit (1), die mindestens eine bidirektionale Kommunikationsschnittstelle (4), eine Verarbeitungseinheit (2) und eine Speichereinheit (3) umfasst, wobei über die Kommunikationsschnittstelle (4) eine Anfrage über an der Strecke des Fahrzeugs (10) verfügbare Parkplätze an eine die Informationen über den Stand der Parkräume enthaltende Datenzentrale (12) gesendet wird, die Datenzentrale (12) die verfügbaren Parkplätze an der Strecke des Fahrzeugs (10) ermittelt und die Informationen an die Mauterhebungsoder Telematikeinheit (1) sendet, **dadurch gekennzeichnet, dass** von der Mauterhebungs- oder Telematikeinheit (1) Daten über Lenk- und Ruhezeiten von einem im Fahrzeug (10) vorhandenen Tachographen (7) abgerufen werden und abhängig von diesen Daten die Anfrage nach verfügbaren Parkplätzen mindestens eines Parkraums gestartet wird.

2. Verfahren nach Anspruch 1, **dadurch gekennzeichnet, dass** die aktuelle Position und die Fahrrichtung des Fahrzeugs (10) ermittelt werden und Positions- und Richtungsdaten mit der Anfrage an die Datenzentrale (12) gesendet werden.

3. Verfahren nach Anspruch 1 oder 2, **dadurch gekennzeichnet, dass** abhängig von den Positions- und Richtungsdaten Informationsdaten über verfügbare Parkplätze mindestens eines Parkraumes von der Datenzentrale (12) an die Mauterhebungs- oder Telematikeinheit (1) gesendet werden, in der die Informationsdaten verarbeitet und die verfügbaren Parkplätze mit einer Angabe der Entfernung in Zeiteinheiten und/oder Längeneinheiten angezeigt werden.

4. Verfahren nach einem der Ansprüche 1 bis 3, **dadurch gekennzeichnet, dass** die Anfrage manuell über eine Taste oder einen Menüpunkt eines Programms der Verarbeitungseinheit (2) gestartet wird.

5. Verfahren nach einem der Ansprüche 1 bis 4, **dadurch gekennzeichnet, dass** aus den verfügbaren Parkplätzen ein bestimmter Parkplatz manuell oder automatisch ausgewählt und für diesen Parkplatz eine Reservierinformation an die Datenzentrale (12) gesendet wird.

6. Verfahren nach einem der Ansprüche 1 bis 5, **dadurch gekennzeichnet, dass** in der Speichereinheit Daten für die Identifizierung des Fahrzeugs (10) gespeichert werden, die mit der Anfrage an die Datenzentrale (12) übermittelt werden.

7. Vorrichtung zur Beschaffung von Informationen über auf Parkräumen verfügbare Parkplätze, mit einer in einem Fahrzeug vorgesehenen Mauterhebungs- oder Telematikeinheit (1), die mindestens eine bidirektionale Kommunikationsschnittstelle (4), eine Verarbeitungseinheit (2) und eine Speichereinheit (3) umfasst, wobei die Verarbeitungseinheit (2) ausgebildet ist, die bidirektionale Kommunikationsschnittstelle (4) für eine Anfrage über verfügbare Parkplätze an eine Datenzentrale (12) anzusteuern, die Kommunikationsschnittstelle (4) die Abfrage sendet und von der Datenzentrale (12) Informationen über an der Strecke eines Fahrzeugs (10) verfügbare Parkplätze empfängt und für die weitere Verarbeitung an die Verarbeitungseinheit (2) weiterleitet, **dadurch gekennzeichnet, dass** die Verarbeitungseinheit (2) mit einem Tachographen (7) des Fahrzeugs für ein lenk- und ruhezeitenabhängiges Starten der Anfrage verbunden ist.

8. Vorrichtung nach Anspruch 7, **dadurch gekennzeichnet, dass** die Verarbeitungseinheit (2) mit einer Positionssensoranordnung (5) zur Ermittlung von Position und Fahrrichtung des Fahrzeugs (10) verbunden ist.

9. Vorrichtung nach einem der Ansprüche 7 oder 8, **dadurch gekennzeichnet, dass** in der Speichereinheit (3) der Mauterhebungseinrichtung (1) Daten für die Identifizierung des Fahrzeugs (10) gespeichert sind.

10. Vorrichtung nach einem der Ansprüche 7 bis 9, **dadurch gekennzeichnet, dass** die bidirektionale Kommunikationsschnittstelle (4) eine Mobilfunkschnittstelle ist.

11. Vorrichtung nach einem der Ansprüche 7 bis 10, **dadurch gekennzeichnet, dass** die Mauterhebungs- oder Telematikeinheit (1) eine mit der Verarbeitungseinheit (2) verbundene Anzeige (8) aufweist, auf der die auf der Strecke verfügbaren Parkplätze darstellbar sind.

12. Vorrichtung nach Anspruch 11, **dadurch gekennzeichnet, dass** die Verarbeitungseinheit (2) ausgebildet ist, abhängig von den über die Datenzentrale (12) empfangenen Informationen die auf der Strecke verfügbaren Parkplätze zu ermitteln und für eine Darstellung der Entfernung in Zeit- und/oder Längeneinheiten anzuzeigen.

13. Vorrichtung nach einem der Ansprüche 7 bis 12, **dadurch gekennzeichnet dass** die Mauterhebungseinrichtung (1) eine Taste oder einen Menüpunkt für das Starten der Anfrage nach verfügbaren Parkplätzen aufweist.

14. Vorrichtung nach einem der Ansprüche 7 bis 13, **dadurch gekennzeichnet dass** die Verarbeitungseinheit (2) der Mauterhebungs- oder Telematikeinheit (1) mit einem Navigationsgerät (6) verbunden ist, das Informationen über Position, Richtung und/oder Geschwindigkeit des Fahrzeugs (10) und/oder vorhandene Parkräume liefert.

15. System mit einer Vorrichtung nach einem der Ansprüche 7 bis 14 und mit einer Datenzentrale (12) zur Ermittlung von auf mindestens einem Parkraum verfügbaren Parkplätzen und zum Senden von Informationsdaten über eine bidirektionale Kommunikationsstelle (4), abhängig von einer über die Kommunikationsstelle (4) empfangenen Anfrage der Vorrichtung.

## Claims

1. Method for the provision of available parking spaces in parking areas using a toll collection or telematics unit (1) provided in a vehicle (10) comprising at least one bidirectional communication interface (4), a processing unit (2) and a memory unit (3), wherein a query as to available parking spaces on the route of the vehicle (10) is transmitted via the communication interface (4) to a data centre (12) containing the information about the status of the parking areas, the data centre (12) determines the available parking spaces on the route of the vehicle (10) and transmits the information to the toll collection or telematics unit (1), **characterized in that** the toll collection or telematics unit (1) can obtain data relating to driving and rest periods from a tachograph (7) present in the vehicle (10) and, depending on this data, can initiate the query relating to available parking spaces at at least one parking area.

2. Method according to Claim 1, **characterized in that** the current position and the direction of travel of the vehicle (10) are determined, and position and direction data are transmitted to the data centre (12) with the query.

3. Method according to Claim 1 or 2, **characterized in that**, depending on the position and direction data, information data relating to available parking spaces at at least one parking area is transmitted from the data centre (12) to the toll collection or telematics unit (1), in which the information data is processed and the available parking spaces are displayed together with information on the distance in time units and/or distance units.

4. Method according to one of Claims 1 to 3, **characterized in that** the query is initiated manually by means of a button or a menu item of a programme of the processing unit (2).

5. Method according to one of Claims 1 to 4, **characterized in that** a particular parking space is selected, manually or automatically, from the available parking spaces, and reservation information for this parking space is sent to the data centre (12).

6. Method according to one of Claims 1 to 5, **characterized in that** data for the identification of the vehicle (10) is saved in the memory unit and is sent with the query to the data centre (12).

7. Device for acquiring information relating to available parking spaces in parking areas, with a toll collection or telematics unit (1) provided in a vehicle which comprises at least one bidirectional communication interface (4), a processing unit (2) and a memory unit (3), wherein the processing unit (2) is designed to operate the bidirectional communication interface (4) for a query relating to available parking spaces to a data centre (12), the communication interface (4) transmits the query and receives information relating to available parking spaces on the route of a vehicle (10) from the data centre (12), and passes them on for further processing to the processing unit (2), **characterized in that** the processing unit (2) is connected to a tachograph (7) of the vehicle for initiating the query depending on driving and rest periods.

8. Device according to Claim 7, **characterized in that** the processing unit (2) is connected to a position sensor arrangement (5) for determining the position and direction of travel of the vehicle (10).

9. Device according to one of Claims 7 and 8, **characterized in that** data for identifying the vehicle (10) is saved in the memory unit (3) of the toll collection apparatus (1).

10. Device according to one of Claims 7 to 9, **characterized in that** the bidirectional communication interface (4) is a mobile radio interface.

11. Device according to one of Claims 7 to 10, **characterized in that** the toll collection or telematics unit (1) comprises a display (8) connected to the processing unit (2), on which the available parking spaces on the route can be displayed.

12. Device according to Claim 11, **characterized in that** the processing unit (2) is designed, depending on the information received via the data centre (12), to determine the available parking spaces on the route, and for a display of a representation of the distance in time and/or distance units.

13. Device according to one of Claims 7 to 12, **characterized in that** the toll collection apparatus (1) comprises a button or a menu item for initiating the query relating to available parking spaces.

14. Device according to one of Claims 7 to 13, **characterized in that** the processing unit (2) of the toll collection or telematics unit (1) is connected to a navigation device (6) which supplies information relating to the position, direction and/or speed of the vehicle (10) and/or parking areas that are present.

15. System with a device according to one of Claims 7 to 14, and with a data centre (12) for determining available parking spaces in at least one parking area, and for transmitting information data via a bidirectional communication point (4) depending on a query of the device received via the communication point (4).

## Revendications

1. Procédé de mise à disposition de places de stationnement disponibles sur des emplacements de stationnement, en utilisant une unité (1) de perception de péage ou de télématique qui est prévue dans un véhicule (10) et qui comprend au moins une interface (4) de communication bidirectionnelle, une unité (2) de traitement et une unité (3) de mémoire, dans lequel, par l'interface (4) de communication, une demande de place de stationnement disponible sur le trajet du véhicule (10) est envoyée à une centrale (12) de données contenant les informations sur l'état des emplacements de stationnement, la centrale (12) de données déterminant les places de stationnement disponibles sur le trajet du véhicule (10) et envoyant les informations à l'unité (1) de perception de péage ou de télématique, **caractérisé en ce qu'**il est appelé, par l'unité (1) de perception de péage ou de télématique, des données sur des temps de conduite et de repos d'un tachygraphe (7) présent dans le véhicule (10) et, en fonction de ces données, la demande de places de stationnement disponibles d'au moins un emplacement de stationnement est lancée.

2. Procédé suivant la revendication 1, **caractérisé en ce que** la position présente et la direction de déplacement du véhicule (10) sont déterminées et des données de position et de direction sont envoyées avec la demande à la centrale (12) de données.

3. Procédé suivant la revendication 1 ou 2, **caractérisé en ce que**, en fonction des données de position et de direction, des données d'information sur des places de stationnement disponibles d'au moins un emplacement de stationnement sont envoyées par la centrale (12) de données à l'unité (1) de perception de péage ou de télématique, dans laquelle les données d'information sont traitées et les places de stationnement disponibles sont indiquées avec une indication de l'éloignement en unités de temps et/ou en unités de longueur.

4. Procédé suivant l'une des revendications 1 à 3, **caractérisé en ce que** la demande est lancée manuellement par une touche ou par un point de menu d'un programme de l'unité (2) de traitement.

5. Procédé suivant l'une des revendications 1 à 4, **caractérisé en ce qu'**on choisit manuellement ou automatiquement dans les places de stationnement disponibles une place de stationnement déterminée et, pour cette place de stationnement, une information de réservation est envoyée à la centrale (12) de données.

6. Procédé suivant l'une des revendications 1 à 5, **caractérisé en ce que**, dans l'unité de mémoire, il est mémorisé des données d'identification du véhicule (10), qui sont transmises avec la demande à la centrale (12) de données.

7. Dispositif pour procurer des informations sur des places de stationnement disponibles sur des emplacements de stationnement, comprenant une unité (1) de perception de péage ou de télématique, qui est prévue dans un véhicule et qui comprend au moins une interface (4) de communication bidirectionnelle, une unité (2) de traitement et une unité (3) de mémoire, l'unité (2) de traitement étant constituée pour commander l'interface (4) de communication bidirectionnelle pour une demande de places d'emplacement disponibles à une centrale (12) de données, l'interface (12) de communication envoie la demande et reçoit de la centrale (12) de données des informations sur les places de stationnement disponibles sur le trajet d'un véhicule (10) et l'achemine pour traitement ultérieur à l'unité (2) de traitement, **caractérisé en ce que** l'unité (2) de traitement est, pour un lancement de la demande en fonction des temps de conduite et de repos, reliée à un tachygraphe (7) du véhicule.

8. Dispositif suivant la revendication 7, **caractérisé en ce que** l'unité (2) de traitement est, pour la détermination de la position et de la direction de déplacement du véhicule (10), reliée à un agencement (5) formant capteur de position.

9. Dispositif suivant l'une des revendications 7 ou 8, **caractérisé en ce que** des données d'identification du véhicule (10) sont mémorisées dans l'unité (3) de mémoire du dispositif (1) de perception de péage.

10. Dispositif suivant l'une des revendications 7 à 9, **caractérisé en ce que** l'interface (4) de communication bidirectionnelle est une interface de téléphonie mobile.

11. Dispositif suivant l'une des revendications 7 à 10, **caractérisé en ce que** l'unité (1) de perception de péage ou de télématique a un affichage (8), qui est relié à l'unité (2) de traitement et sur lequel peuvent être représentées des places de stationnement disponibles sur le trajet.

12. Dispositif suivant la revendication 11, **caractérisé en ce que** l'unité (2) de traitement est constituée pour, en fonction des informations reçues par la centrale (12) de données, déterminer les places de stationnement disponibles sur le trajet et pour indiquer une représentation de l'éloignement en unités de temps et/ou de longueur.

13. Dispositif suivant l'une des revendications 7 à 12, **caractérisé en ce que** le dispositif (1) de perception de péage a une touche ou un point menu pour le lancement de la demande de places de stationnement disponibles.

14. Dispositif suivant l'une des revendications 7 à 13, **caractérisé en ce que** l'unité (1) de perception de péage ou de télématique est reliée à un appareil (6) de navigation, qui fournit des informations sur la position, la direction et/ou la vitesse du véhicule (10) et/ou sur des emplacements de stationnement présents.

15. Système comprenant un dispositif suivant l'une des revendications 7 à 14 et une centrale (12) de données pour la détermination de places de stationnement disponibles sur au moins un emplacement de stationnement, pour envoyer des données d'informations et pour envoyer des données d'informations par une interface (4) de communication bidirectionnelle, en fonction d'une demande du dispositif reçue par l'intermédiaire de l'interface (4) de communication.
